# EUROPÄISCHE PATENTSCHRIFT

(11) **EP 2 650 414 B1**
(45) Veröffentlichungstag und Bekanntmachung des Hinweises auf die Patenterteilung: **29.10.2014**
(21) Anmeldenummer: 13001528.2
(22) Anmeldetag: 25.03.2013
(51) Int. Cl.: D01G 19/10, D01G 15/88

(54) **Kämmelement für einen Rundkamm einer Kämmmaschine**
Combing element for a round comb of a combing machine
Elément de peigne pour un peigne rond d'une peigneuse

(30) Priorität: 10.04.2012 CH 4902012
(43) Veröffentlichungstag der Anmeldung: 16.10.2013
(73) Patentinhaber: Graf + Cie AG, 8640 Rapperswil (CH)
(72) Erfinder: Müller, Urs, 8844 Euthal (CH)
(74) Vertreter: Härdi, Rudolf

(56) Entgegenhaltungen:
- WO-A1-2006/136479
- DE-B- 1 005 414

## Beschreibung

Die Erfindung bezieht sich auf ein Kämmelement für einen Rundkamm einer Kämmmaschine, welches über Befestigungsmittel mit einem Grundkörper des Rundkammes verbindbar ist, wobei das Kämmelement eine Vielzahl von nebeneinander angeordneten und quer zur Längsrichtung des Kämmelementes ausgerichtete, mit einer Zahngarnitur versehenen Garniturelemente aufweist. Ebenso bezieht sich die Erfindung auf einen Rundkamm mit mehrenden hintereinander angeordneten Kämmelementen.

Aus der Praxis sind Ausführungen bekannt, wobei die Kämmelemente für einen Rundkamm aus mehreren, mit einer Zahngarnitur versehenen Zahnsegmenten bestehen, welche durch Längsbolzen zusammengehalten werden. Die Längsbolzen ragen dabei in Bohrungen, welche in den Zahnsegmenten vorgesehen sind. Eine solche Ausführung ist z. B. aus der DE-33 36 876 A1 zu entnehmen. Mehrere hintereinander angeordnete Kämmelemente (auch Riegel genannt) bilden dabei ein Zahnsegment mit einer geschlossenen Kämmfläche. Im zitierten Beispiel sind die Zahnsegmente mit einer schwalbenschwanzförmigen Aussparung versehen, über welche sie über einen Haltekörper mit einem Grundkörper des Rundkammes verbunden werden. Der Haltekörper ist dabei mit einem entsprechenden schwalbenschwanzförmigen Gegenprofil versehenen, über welches er in die Aussparung der Zahnsegmente eingreift und über eine Schraubverbindung in einer Aussparung des Grundkörpers gehalten wird. Bei dieser Ausführung sind zusätzliche Bolzen notwendig, um die Zahnsegmente zusammenzuhalten, ausserdem ist eine spezielle Ausstanzung notwendig, um die schwalbenschwanzförmige Aussparung der Zahnsegmente herzustellen.

Des weiteren ist aus der DE-10 2009 018 058 A1 eine Ausführung bekannt, wobei ebenfalls Kämmelemente gezeigt werden, welche mehrere nebeneinander angeordnete Zahnsegmente aufweisen, die über Längsbolzen zusammengehalten werden. Im Gegensatz zur Ausführung der zitierten DE-33 36 876 A1 erfolgt hierbei die Befestigung der Kämmelemente über einen Haltekörper, welcher über einen entsprechend ausgeformten Fussbereich in eine T-förmige Aussparung eines Grundkörpers eines Rundkammes eingreift und über Klemm- und Federelemente in der eingebauten Lage gehalten wird.

Die WO 2009/003771 A1 zeigt eine Ausführung eines Rundkammes, wobei mehrere hintereinander angeordnete Kämmelemente auf einem Grundkörper eines Rundkammes befestigt sind. Die einzelnen Kämmelemente weisen dabei mehrere nebeneinander angeordnete Zahnsegmente auf, welche mit ihren Grundflächen auf einem Haltekörper aufliegen und ein Kämmsegment mit einer geschlossenen Kämmfläche bilden. Der Haltekörper ist mit seitlichen Stegen versehen, über welche die Zahnsegmente auf dem Haltekörper gehalten werden. Zur Befestigung der Zahnsegmente auf dem Haltekörper werden die Stege über spezielle Vorrichtungen gegen einen schwalbenschwanzförmig ausgebildeten Fussteil der Zahnsegmente gedrückt und somit auf dem Haltekörper festgeklemmt. Der jeweilige Haltekörper weist einen schwalbenschwanzförmigen Abschnitt auf über welchen er in einer entsprechend ausgebildeten Aussparung im Grundkörper des Rundkammes gehalten wird. Zusätzlich werden die Haltekörper noch über Schraubverbindungen in der Aussparung des Grundkörpers fixiert. In der gezeigten Ausführung werden keine zusätzlichen Längsbolzen benötigt, um die Zahnsegmente gegeneinander zu verspannen. Man benötigt jedoch eine spezielle Vorrichtung um die Zahnsegmente sicher auf dem Grundkörper zu klemmen. Ausserdem ist eine spezielle Ausbildung des Grundkörpers notwendig, um die Klemmwirkung aufzubringen.

Der Erfindung liegt nunmehr die Aufgabe zugrunde die Nachteile bekannter Ausführungen zu vermeiden und die Herstellung von kostengünstigen und einfach zu montierenden Kämmelementen zu ermöglichen.

Zur Lösung dieser Aufgabe wird vorgeschlagen, dass das Kämmelement einen Haltestab mit einer Auflagefläche aufweist, auf welcher die Garniturelemente mit ihren, der Zahngarnitur gegenüberliegenden Grundflächen aufliegen und - in Längsrichtung der Garniturelemente gesehen - die Enden der Garniturelemente die, an die Auflagefläche angrenzenden Seitenflächen des Haltestabes überragen und die Garniturelemente über wenigstens eine Schweissnaht mit dem Haltestab verbunden sind, wobei die wenigstens eine Schweissnaht zwischen den Grundflächen der, die Auflagefläche des Haltestabes überragenden Enden der Garniturelemente und dem Haltestab angebracht ist. Damit wird eine einfache und kostengünstige Herstellung der Kämmelemente möglich, wobei die einzelnen Garniturelemente einfach nebeneinander auf einer Auflagefläche eines Haltestabes aufgereiht werden, um anschliessend mit wenigstens einer, in Längsrichtung des Haltestabes verlaufende Schweissnaht die Garniturelemente auf dem Haltestab zu befestigen. Durch das beanspruchte Überragen der Enden der Garniturelemente über die Auflagefläche des Haltestabes ist es möglich eine Schweissnaht zu Befestigung der Garniturelemente derart anzubringen, so dass diese das Aneinanderreihen von mehreren Kämmelementen nicht negativ beeinflusst und eine durchgehende Kämmfläche - in Umfangsrichtung des Rundkammes gesehen - gewährleistet wird.

In der veröffentlichten CH-644 900 wird ein Deckelstab einer Karde gezeigt, wobei auf einer Auflagefläche eines Trägerteiles nebeneinander angeordnete Garniturelemente (Drahtstreifen) angebracht und über Schweissnähte befestigt sind. Die Enden (Stirnflächen) der Garniturelemente fluchten dabei mit den Aussenflächen des Trägerteiles. Die Schweissnähte sind hierbei im Bereich des Überganges von der Auflagefläche des Trägerteiles zu seinen Aussenflächen angebracht und sollen mit den Stirnflächen der Garniturelemente und den Aussenflächen fluchten, um möglichst ein benachbarter Deckelstab mit einem kleinsten Abstand anschliessen zu können. Bei der gezeigten Ausführung handelt es sich nicht um ein Kämmelement für einen Rundkamm, bei welchem zwischen den aufeinander folgenden Kämmelementen auch ein kleiner Abstand die Kämmwirkung verschlechtern kann. Durch den vorgeschlagenen Überstand der Enden der Garniturelemente über die Seitenflächen des Haltestabes kann die jeweilige Schweissnaht ohne Beeinflussung des Abstandes zwischen benachbarter Haltestäbe angebracht werden und es müssen auch keine besonderen Vorkehrungen getroffen werden, damit die jeweilige Schweissnaht mit den Enden (Stirnflächen) der Garniturelemente und den Seitenflächen des Haltestabes (Trägerteiles) in einer Flucht liegen. D.h., die überstehenden Enden der Garniturelemente benachbarter Kämmelemente eines Rundkammes können direkt und ohne Abstand aneinander anschliessen und somit eine geschlossene Kämmfläche bilden.

Des Weiteren wird vorgeschlagen, dass zwischen den Grundflächen beider Enden der Garniturelemente, welche die Auflagefläche des Haltestabes überragen und dem Haltestab eine Schweissnaht vorgesehen ist. Es wäre eine Ausführung denkbar, wobei die Garniturelemente nur an ihrem einen Ende über eine Schweissnaht mit dem Haltestab verbunden sind. Auf dem gegenüberliegenden Ende könnten die Garniturelemente über eine zusätzliche Klebverbindung auf dem Haltestab befestigt sein. Eine absolut feste Verbindung zwischen den Garniturelementen und dem Haltestab wird jedoch gewährleistet, wenn jeweils eine Schweissnaht im Bereich beider Enden der Garniturelemente angebracht ist.

Die Schweissnaht ist dabei Vorteilhafterweise durchgängig ausgebildet und kann mit Laserschweissung hergestellt sein.

Durch das vorgeschlagene Laserschweißen kann mit hoher Schweißgeschwindigkeit gearbeitet werden und eine schmale und schlanke Schweißnahtform mit geringem thermischem Verzug hergestellt werden.

Um den Haltestab und die damit verbundenen Garniturelemente schnell und einfach mit dem Grundkörper des Rundkammes verbinden zu können, wird vorgeschlagen, dass der Haltestab auf der gegenüberliegenden Seite seiner Auflagefläche für die Garniturelemente ein Halteprofil aufweist, das mit einer im Grundkörper des Rundkammes vorgesehenen Aufnahme eine zumindest teilweise formschlüssige Verbindung einnehmen kann.

Vorzugsweise wird vorgeschlagen, dass das Halteprofil einen schwalbenschwanzförmigen Querschnitt aufweist. Damit kann über das Halteprofil des Haltestabes mit einer, im Querschnitt gesehen, formgleichen Aussparung im Grundkörper eines Rundkammes eine formschlüssige Verbindung hergestellt werden.

In einer weiteren Ausführungsform zur Befestigung des Kämmelementes am Grundkörper des Rundkammes wird vorgeschlagen, dass der Haltestab auf der gegenüberliegenden Seite der Auflagefläche für die Garniturelemente mit einer Längsnut versehen ist, welche mit einem Befestigungsmittel eine zumindest teilweise formschlüssige Verbindung einnehmen kann.

Die Längsnut kann dabei einen schwalbenschwanzförmigen Querschnitt aufweisen.

Des Weiteren bezieht sich die Erfindung auf einen Rundkamm einer Kämmmaschine mit einem Grundkörper, auf welchem mehrere, in Drehrichtung des Rundkammes gesehen, hintereinander angeordnete Kämmelemente über Befestigungsmittel angebracht sind, wobei das jeweilige Kämmelement eine Vielzahl von nebeneinander angeordneten und quer zur Längsrichtung des Kämmelementes ausgerichtete, mit einer Zahngarnitur versehenen Garniturelemente aufweist.

Dabei wird vorgeschlagen, dass die Kämmelemente jeweils einen Haltestab mit einer Auflagefläche aufweisen, auf welcher die Garniturelemente mit ihren, der Zahngarnitur gegenüberliegenden Grundflächen aufliegen und - in Längsrichtung der Garniturelemente gesehen - die Enden der Garniturelemente die, an die Auflagefläche angrenzenden Seitenflächen des jeweiligen Haltestabes überragen, wobei die gegeneinander gerichteten Enden der Garniturelemente benachbarter Kämmelemente unmittelbar aneinandergrenzen und die Garniturelemente über wenigstens eine Schweissnaht mit dem jeweiligen Haltestab verbunden sind, wobei die wenigstens eine Schweissnaht zwischen den Grundflächen der, die Auflagefläche des Haltestabes überragenden Enden der Garniturelemente und dem Haltestab angebracht ist.

Damit ist es möglich die aneinander grenzenden Kämmelemente, bzw. deren Garniturelement ohne Abstand anzubringen, um eine geschlossene Kämmfläche zu erhalten. Es wird vorgeschlagen, dass zwischen den Grundflächen beider Enden der Garniturelemente des jeweiligen Kämmelementes, welche den Haltestab überragen und dem Haltestab eine Schweissnaht vorgesehen ist.

Die Schweissnähte können dabei jeweils durchgängig in Längsrichtung des Haltestabes verlaufen und mit Laserschweissung hergestellt sein.

Zur einfachen Befestigung der Kämmelemente auf dem Rundkamm wird vorgeschlagen, dass der Haltestab auf der gegenüberliegenden Seite der Garniturelemente ein Halteprofil aufweist, das mit einer im Grundkörper des Rundkammes vorgesehenen Aufnahme eine zumindest teilweise formschlüssige Verbindung einnehmen kann. Das Halteprofil kann dabei einen schwalbenschwanz-förmigen Querschnitt aufweisen. Vorzugweise wird der erfindungsgemäss beanspruchte Rundkamm bei einer Kämmmaschine verwendet.

Des Weiteren bezieht sich die Erfindung auf einen Rundkamm einer Kämmmaschine mit einem Grundkörper, auf welchem mehrere, in Drehrichtung des Rundkammes gesehen, hintereinander angeordnete Kämmelemente befestigt sind, welche zusammen ein Kämmsegment mit einer geschlossenen Kämmfläche bilden, wobei das jeweilige Kämmelement aus einer Vielzahl von nebeneinander angeordneten und quer zur Drehrichtung des Rundkammes ausgerichteten Garniturelementen gebildet ist.

Dabei wird erfindungsgemäss vorgeschlagen, dass die jeweiligen, mit ihren Grundflächen auf dem Grundkörper aufliegenden Garniturelemente - in Längsrichtung der Garniturelemente gesehen - im Bereich wenigstens eines ihrer Enden über eine, quer zur Längsrichtung der Garniturelemente verlaufende Schweissnaht mit dem Grundkörper verbunden sind, wobei die einander gegenüberliegenden Enden der Garniturelemente derart mit einem Absatz versehen sind, wodurch sich diese Enden - in radialer Richtung des Rundkammes gesehen - stufenförmig überdecken und eine geschlossene Garniturfläche zwischen den benachbarten Garniturelementen bilden.

Damit ist es möglich die jeweiligen Garniturelemente, welche im Anschluss an ein erstes Garniturelement anschliessen, mit jeweils nur einer Schweissnaht am Grundkörper zu befestigen. Am gegenüberliegenden Ende der Schweissnaht wird das Garniturelement durch die stufenweise Überdeckung des benachbarten Garniturelementes gehalten.

Dabei wird eine Ausführung vorgeschlagen, wobei im Bereich der Überdeckung nur eine einzige Schweissnaht vorgesehen ist über welche dasjenige Ende des jeweiligen Garniturelementes mit dem Grundkörper verbunden ist, welches mit einem - in radialer Richtung des Rundkammes gesehen - Absatz versehen ist, welcher den Absatz des Garniturelementes des benachbarten Kämmelementes aussen überragt, wobei im Bereich der Schweissnaht ein Abstand zwischen den stufenförmigen Enden benachbarter Garniturelemente vorgesehen ist.

Weitere Vorteile der Erfindung werden in nachfolgenden Ausführungsbeispielen näher gezeigt und beschrieben.

Es zeigen:
- Fig.1: eine schematische Seitenansicht eines Rundkammes nach dem bekannten Stand der Technik
- Fig.2: eine schematische Seitenansicht eines Rundkammes mit eine erfindungsgemässen Ausführung der Kämmelemente eines Kämmsegmentes
- Fig.3: eine Teilansicht nach Fig.2 mit einer weiteren erfindungsgemässen Ausführung der Kämmelemente
- Fig.4: eine Seitenansicht X nach Fig.2
- Fig.5: ein weiteres Ausführungsbeispiel einer Befestigung der Kämmelemente über eine Schweissverbindung am Grundkörper des Rundkammes
- Fig.5a: eine vergrösserte Teilansicht nach Fig.5.

Fig.1 zeigt eine bereits bekannte Ausführung eines Rundkammes 1 einer Kämmmaschine mit einer Rundkammwelle 2. Auf Flanschen 6, welche drehfest auf der Rundkammwelle 2 angebracht sind, ist ein Grundkörper 7 befestigt, der ein Kämmsegment 5 trägt.

Der Grundkörper 7 kann auch direkt auf der Welle 2 befestigt sein. Das Kämmsegment 5 besteht in der gezeigten Ausführung aus mehreren - in Kämmrichtung R gesehen - hintereinander angeordneten Kämmelementen (auch Riegel genannt) K1, K2 und K3, welche jeweils aus einer Vielzahl von nebeneinander angeordneten Garniturelementen G1, G2, bzw. G3 bestehen. Wie schematisch gezeigt, weisen - entgegen der Kämmrichtung R gesehen - die, den vorderen Garniturelementen G1 des Kämmelementes K1 jeweils nachfolgenden Garniturelemente G2, bzw. G3 der Kämmelemente K2, bzw. K3 eine höhere Anzahl von Garniturzähnen GZ pro Längeneinheit auf, wodurch sich die Kämmwirkung erhöht.

Wie bereits beschrieben, besteht ein Kämmsegment (z. B. K1) aus einer Vielzahl von nebeneinander angeordneten Garniturelementen (Stanzteilen), welche über schematisch gezeigte Bolzen B zusammengehalten bzw. gegeneinander verspannt werden. Dazu ist jedes Garniturelement G1 bis G3 mit zwei Bohrungen versehen, durch welche der Bolzen hindurchragen. Die Bolzen B sind an ihren Enden mit Gewinden (nicht gezeigt) versehen, über welche unter Verwendung von Muttern (nicht gezeigt) die Garniturelemente G1, G2, bzw. G3 zusammengespannt werden. Im montierten Zustand der Garniturelemente weisen die einzelnen Garniturzähne- quer zur Kämmrichtung R gesehen - einen seitlichen Abstand zueinander auf, wie z. B. in der Ansicht nach Fig.4 gezeigt wird.

Die, über die Bolzen B zusammengehaltenen Kämmelemente K1 bis K3 werden dann über jeweils einen schwalbenschwanzförmigen Stab 9 mit dem Grundkörper 7 verbunden, der mit entsprechenden formgleichen Aussparungen 10 versehen ist. Die Garniturelemente G1 bis G3 weisen ebenfalls schwalbenschwanzförmige Aussparungen 8 auf, mit welcher der jeweilige Stab 9 eine formschlüssige Verbindung einnehmen kann. Um die Kämmelemente K1 bis K3 in ihrer eingebauten Lage (wie gezeigt) zu halten, werden die Stäbe über schematisch angedeutete Schrauben S am Grundkörper 7 fixiert. Dabei können die Stäbe 9 mit Gewindebohrungen (nicht gezeigt) versehen sein, in welche die Schrauben S hineinragen. Die Garniturelemente G1 bis G3 liegen im eingebautem Zustand mit ihren jeweiligen Grundflächen 11 auf der Umfangsfläche U des Grundkörpers 7 auf.

Fig.2 zeigt eine Ausführungsform der Erfindung, wobei der Rundkamm 1 ebenfalls aus einer Rundkammwelle 2 besteht, wobei ein Grundkörper 7 auf, mit der Rundkammwelle 2 fest verbundenen Flanschen 6 befestigt ist. Auch hier ist eine Ausführung denkbar, wobei der Grundkörper direkt auf der Rundkammwelle 2 befestigt ist.

Der Grundkörper 7 weist - in Kämmrichtung R gesehen - mehrere hintereinander, im Abstand zueinander angeordnete Aussparungen 10 auf, welche einen schwalbenschwanzförmigen Querschnitt haben. In diesen Aussparungen 10 wird ein Halteprofil H eines Haltestabes H1, H2, bzw. H3 aufgenommen, welches mit einem entsprechend spiegelbildlichem Querschnittsprofil versehen ist und damit eine formschlüssige Verbindung mit der jeweiligen Aussparung 10 einnimmt. Die Haltestäbe H1 bis H3 erstrecken sich über die Breite L (Fig.4) des Rundkammes 1. In montiertem Zustand liegen die Haltestäbe H1 bis H3 mit ihren Grundflächen 13 auf der Umfangsfläche U des Grundkörpers 7 auf. In dieser Stellung werden die Haltestäbe über Schrauben S auf dem Grundkörper 7 fixiert. Dabei kann die jeweilige Schraube S über Durchgangsöffnungen D (Bohrungen) des Grundkörpers 7 in die jeweilige Aussparung 10 ragen und über nicht näher gezeigte Gewindebohrungen im Halteprofil H mit diesem eine mechanische Verbindung einnehmen. Über die jeweiligen Schrauben S wird dann die jeweilige Grundfläche 13 der Haltestäbe H1 bis H3 gegen die Umfangsfläche U des Grundkörpers 7 geklemmt. In der montierten Stellung weisen die einander gegenüberstehenden Seitenflächen F der aufeinander folgenden Haltestäbe H1 bis H3 (in Kämmrichtung R gesehen) einen Abstand a auf.

Auf der Auflagefläche A des jeweiligen Haltestabes H1, H2, bzw. H3 sind jeweils nebeneinander angeordnete Garniturelemente E1, E2, bzw. E3 befestigt, welche Zahngarnituren ZG mit Garniturzähnen GZ aufweisen. Wie aus der Fig.4 zu entnehmen (Ansicht X nach Fig.2) weisen die nebeneinander angeordneten Garniturelemente E1 des ersten Kämmelementes K1 jeweils einen Fussbereich 16 und einen daran anschliessenden Kopfbereich 15 auf, der die Zahnspitze des jeweiligen Garniturzahnes GZ der Zahngarnitur ZG bildet. Die Fussbereiche 16, welche unmittelbar aneinander liegen haben eine Dicke f, während die Kopfbereiche 16 eine, gegenüber den Fussbereichen verringerte Dicke g aufweisen. Damit werden Gassen mit einer Breite h gebildet, in welche das auszukämmende Fasergut während dem Kämmvorgang eindringen kann.

In Bezug auf die Breite Ih (Fig.2) des jeweiligen Haltestabes H1, H2, bzw. H3 gesehen, überragen die jeweiligen Garniturelemente E1, E2 bzw. E3 die jeweilige Seitenfläche F um ein Überstandsmass b. Dabei grenzen die, um das Mass b überstehenden Enden direkt benachbarter Garniturelemente E1 bis E3 unmittelbar und ohne grossen Zwischenraum unmittelbar aneinander, so dass eine geschlossene Kämmfläche entsteht. Es kann ein minimaler Abstand zwischen den aneinander grenzenden Enden vorhanden sein, um z. B. Toleranzen auszugleichen.

Im Bereich der, die Seitenfläche F des jeweiligen des Haltestabes überstehenden Enden der Garniturelemente E1 bis E3 ist unterhalb der jeweiligen Grundfläche T der Garniturelemente eine Schweissnaht P angebracht, die sich in Längsrichtung L der Haltestäbe erstrecken. Die Schweissnähte P sind jeweils mit der Grundfläche T der Garniturelemente E1, E2, bzw. E3 und mit der jeweiligen Seitenfläche F verbunden. Vorzugsweise können die Schweissnähte durch Laserschweissung hergestellt sein.

Durch die vorgeschlagene Anbringung der Schweissnaht in Verbindung mit den überstehenden Enden der Garniturelemente ist es möglich die benachbarten Enden der Garniturelemente unmittelbar aneinander anzuschliessen, ohne dass die Kämmfläche unterbrochen wird. D. h., die Verbindung von den Garniturelementen mit dem jeweiligen Haltestab über eine Schweissverbindung hat keinen Einfluss auf das unmittelbare und nahtlose Aneinanderreihen der Garniturelemente zur Bildung einer geschlossenen Kämmfläche. Würde man eine Schweissverbindung an der beschriebenen Stelle ohne überstehende Enden der Garniturelemente vorsehen, so würden die Schweissnähte unter Umständen das direkte Aneinanderreihen der Garniturelemente behindern. Durch die erfindungsgemäss vorgeschlagene Ausführung kann die jeweilige Schweissverbindung einfach und schnell ohne Berücksichtigung masslicher Vorgaben angebracht werden. Ausserdem kann man durch diese Befestigungsart auf die Verwendung von zusätzlichen Bolzen verzichten, über welche die Garniturelemente gemäss bekannter Ausführungen zusammengehalten werden.

In Fig.3 wird eine weitere Ausführungsform gezeigt, wobei anstelle eines Halteprofiles (H) die einzelnen Haltestäbe H1', H2', bzw. H3' jeweils mit Schwalbenschwanzförmigen Aussparungen M versehen sind in welche ein, mit einem entsprechenden Gegenprofil versehener Stab 9 hineinragt. Der Stab 9 ragt in Montagestellung gleichzeitig in eine Schwalbenschwanzförmige Aussparung 10 des Grundkörpers 7 und bildet mit diesem eine formschlüssige Verbindung. Über Schrauben S wird, wie im Ausführungsbeispiel der Fig.1 beschrieben, der jeweilige Stab 9 fixiert und die jeweilige Grundfläche 11 der Haltestäbe gegen die Umfangsfläche U des Grundkörpers gepresst. Die Anbringung der jeweiligen Garniturelemente E1 bis E3 auf den jeweiligen Haltestäben H1' bis H3' erfolgt ebenso über Schweissnähte P, wie im Ausführungsbeispiel der Fig.2 beschrieben worden ist. Auch mit der Ausführung des in Fig.3 gezeigten Beispieles erzielt man die gleichen Vorteile, wie sie im Zusammenhang mit den Ausführungsbeispiel der Fig.2 beschrieben worden sind.

Im Ausführungsbeispiel der Fig.5 wird ebenfalls eine Befestigungsart vorgeschlagen, wobei die jeweiligen Garniturelemente N1, N2, N3 mit Zahngarnituren ZG der hintereinander angeordneten Kämmelemente K1 bis K3 über Schweissnähte P direkt auf dem Grundkörper 7 erfolgt. Bei jedem Kämmelement K1 bis K3 sind die jeweiligen Garniturelemente N1 bis N3 entsprechend der Darstellung in Fig.4 nebeneinander liegend angeordnet. Auch die in Fig.5 gezeigten Schweissnähte (z. B. erzeugt durch Laserschweissung) verlaufen über die Breite L des Grundkörpers. Die vorderen Garniturelemente N1 sind an ihrem hinteren Ende mit einem stufenförmigen Absatz 20 versehen, welcher einen ebenfalls stufenförmigen Fortsatz 22 der nachfolgenden Garniturelemente N2 überragt. Der mit einen Überstandsmass k ausgebildete Fortsatz 22 ragt in den Freiraum des stufenförmigen Absatzes 20 und wird über dessen untere Fläche 21 in radialer Richtung auf der Umfangsfläche U des Grundkörpers 7 gehalten. Zwischen der Innenfläche 19 und der Endfläche 23 des Fortsatzes 22 ist ein Abstand m vorgesehen. Innerhalb des dadurch gebildeten Freiraumes ist eine Schweissnaht P angebracht, welche die Garniturelemente N1 mit dem Grundkörper 7 verbindet.

Auf der, dem Fortsatz 22 gegenüberliegenden Ende sind die Garniturelemente N2 des Kämmelementes K2 mit einem Absatz 20 versehen, welcher einen Fortsatz 22 der nachfolgenden Garniturelemente N3 überdeckt. Auch hierbei ist, wie bei den Garniturelementen N1 und N2 gezeigt und beschrieben worden, ein Abstand m zwischen einer Innenfläche 19 des Absatzes 20 und einer Endfläche 23 des Fortsatzes 22 vorhanden. In dem dadurch gebildeten Freiraum ist eine Schweissnaht zwischen den Innenflächen 19 der Garniturelemente N2 und der Umfangsfläche U des Grundkörpers 7 angebracht. Damit wird auch der Fortsatz 22 der Garniturelemente N3 in radialer Richtung durch die Absätze 20 der Garniturelemente N2 fixiert und gehalten. Am gegenüberliegenden Ende des Fortsatzes 22 werden die Garniturelemente N3 des Kämmelementes K3 über eine Schweissnaht P befestigt. In Fig.5a wird eine vergrösserte Ansicht der Gestaltung der Enden, bzw. deren Verbindung der Garniturelemente gezeigt. Auch mit dieser Ausführung erhält man eine geschlossene Kämmfläche ohne Unterbruch. Die Anbringung der Garniturelemente direkt auf dem Grundkörper ist einfach und kostengünstig durchzuführen. Entsprechend der Überdeckung der Enden zwischen den Garniturelementen N1 bis N3 werden die Garniturelemente in der Reihenfolge K1, K2 und K3 angebracht. D.h. als erstes werden die Garniturelemente N1 des ersten Kämmelementes K1 auf dem Grundkörper 7 (entsprechend der Darstellung nach Fig.4) aufgereiht und über die Schweissnähte P im Bereich ihrer Enden (wie gezeigt) z. B. über eine Laserschweissnaht mit dem Grundkörper 7 verbunden. Anschliessend werden die Garniturelemente N2 auf die Umfangsfläche U des Grundkörpers 7 aufgesetzt und mit ihren Fortsätzen 22 unter die Fläche 21 des Absatzes 20 der Garniturelemente N1 geschoben. Dann werden diese am gegenüber liegenden Ende der Garniturelemente N2 über eine Schweissnaht P mit dem Grundkörper verbunden. Anschliessend werden die Garniturelemente N3 auf die Umfangsfläche U des Grundkörpers 7 aufgesetzt und mit ihren Fortsätzen 22 unter die Fläche 21 des Absatzes 20 der Garniturelemente N2 geschoben. Zum Schluss werden die Garniturelemente N3 am gegenüberliegenden Ende des Fortsatzes 22 über eine Schweissnaht P mit dem Grundkörper 7 verbunden.

## Patentansprüche

1. Kämmelement (K1-K3) für einen Rundkamm (1) einer Kämmmaschine, welches über Befestigungsmittel (9, S) mit einem Grundkörper (7) des Rundkammes verbindbar ist, wobei das Kämmelement (K1-K3) eine Vielzahl von nebeneinander angeordneten und quer zur Längsrichtung des Kämmelementes ausgerichtete, mit einer Zahngarnitur (GZ) versehenen Garniturelemente (G1-G3; E1-E3) aufweist, **dadurch gekennzeichnet, dass** das Kämmelement (K1-K3) einen Haltestab (H1-H3) mit einer Auflagefläche (A) aufweist, auf welcher die Garniturelemente (E1-E3) mit ihren, der Zahngarnitur (ZG) gegenüberliegenden Grundflächen (T) aufliegen und - in Längsrichtung der Garniturelemente gesehen - die Enden der Garniturelemente die, an die Auflagefläche (A) angrenzenden Seitenflächen (F) des Haltestabes (H1-H3) überragen und die Garniturelemente über wenigstens eine Schweissnaht (P) mit dem Haltestab (H1-H3) verbunden sind, wobei die wenigstens eine Schweissnaht (P) zwischen den Grundflächen (T) der, die Auflagefläche (A) des Haltestabes (H1-H3) überragenden Enden der Garniturelemente (E1-E3) und dem Haltestab angebracht ist.

2. Kämmelement (K1-K3) nach Anspruch 1, **dadurch gekennzeichnet, dass** zwischen den Grundflächen (T) beider Enden der Garniturelemente (E1-E3), welche die Auflagefläche (A) des Haltestabes (H1-H3) überragen und dem Haltestab eine Schweissnaht (P) vorgesehen ist.

3. Kämmelement (K1-K3) nach einem der Ansprüche 1 bis 2, **dadurch gekennzeichnet, dass** die Schweissnähte (P) jeweils durchgängig in Längsrichtung (L) des Haltestabes (H1-H3) verlaufen.

4. Kämmelement (K1-K3) nach einem der Ansprüche 1 bis 3, **dadurch gekennzeichnet, dass** die Schweissnähte (P) mit Laserschweissung hergestellt sind.

5. Kämmelement (K1-K3) nach einem der Ansprüche 1 bis 4, **dadurch gekennzeichnet, dass** der Haltestab (H1-H3) auf der gegenüberliegenden Seite seiner Auflagefläche (A) für die Garniturelemente (E1-E3) ein Halteprofil (H) aufweist, das mit einer im Grundkörper (7) des Rundkammes (1) vorgesehenen Aufnahme (10) eine zumindest teilweise formschlüssige Verbindung einnehmen kann.

6. Kämmelement (K1-K3) nach Anspruch 5, **dadurch gekennzeichnet, dass** das Halteprofil (H) einen schwalbenschwanzförmigen Querschnitt aufweist.

7. Kämmelement (K1-K3) nach einem der Ansprüche 1 bis 4, **dadurch gekennzeichnet, dass** der Haltestab (H1'-H3') auf der gegenüberliegenden Seite der Auflagefläche (A) für die Garniturelemente (E1-E3) mit einer Längsnut (M) versehen ist, welche mit einem Befestigungsmittel (9) eine zumindest teilweise formschlüssige Verbindung einnehmen kann.

8. Kämmelement (K1-K3) nach Anspruch 7, **dadurch gekennzeichnet, dass** die Längsnut (M) einen schwalbenschwanzförmigen Querschnitt aufweist.

9. Rundkamm (1) einer Kämmmaschine mit einem Grundkörper (7), auf welchem mehrere, in Drehrichtung des Rundkammes gesehen, hintereinander angeordnete Kämmelemente (K1-K3) über Befestigungsmittel (9, S) angebracht sind, wobei das jeweilige Kämmelement eine Vielzahl von nebeneinander angeordneten und quer zur Längsrichtung des Kämmelementes ausgerichtete, mit einer Zahngarnitur (ZG) versehenen Garniturelemente (G1-G3; E1-E3) aufweist, **dadurch gekennzeichnet, dass** die Kämmelemente (K1-K3) jeweils einen Haltestab (H1-H3) mit einer Auflagefläche (A) aufweisen, auf welcher die Garniturelemente (E1-E3) mit ihren, der Zahngarnitur (ZG) gegenüberliegenden Grundflächen (T) aufliegen und - in Längsrichtung der Garniturelemente gesehen - die Enden der Garniturelemente die, an die Auflagefläche (A) angrenzenden Seitenflächen (F) des jeweiligen Haltestabes (H1-H3) überragen, wobei die gegeneinander gerichteten Enden der Garniturelemente (E1-E3) benachbarter Kämmelemente unmittelbar aneinandergrenzen und die Garniturelemente über wenigstens eine Schweissnaht (P) mit dem jeweiligen Haltestab (H1-H3) verbunden sind, wobei die wenigstens eine Schweissnaht (P) zwischen den Grundflächen (T) der, die Auflagefläche (A) des Haltestabes überragenden Enden der Garniturelemente und dem Haltestab (H1-H3) angebracht ist.

10. Rundkamm (1) nach Anspruch 9, **dadurch gekennzeichnet, dass** zwischen den Grundflächen (A) beider Enden der Garniturelemente (E1-E3) des jeweiligen Kämmelementes (K1-K3), welche den Haltestab (H1-H3) überragen und dem Haltestab eine Schweissnaht (P) vorgesehen ist.

11. Rundkamm (1) nach einem der Ansprüche 9 bis 10, **dadurch gekennzeichnet, dass** die Schweissnähte (P) jeweils durchgängig in Längsrichtung des Haltestabes (H1-H3) verlaufen.

12. Rundkamm (1) nach einem der Ansprüche 9 bis 11, **dadurch gekennzeichnet, dass** die Schweissnähte (P) mit Laserschweissung hergestellt sind.

13. Rundkamm (1) nach einem der Ansprüche 9 bis 12, **dadurch gekennzeichnet, dass** der Haltestab (H1'-H3') auf der gegenüberliegenden Seite der Garniturelemente (E1-E3) ein Halteprofil (H) aufweist, das mit einer im Grundkörper (7) des Rundkammes vorgesehenen Aufnahme (10) eine zumindest teilweise formschlüssige Verbindung einnehmen kann.

14. Rundkamm (1) nach Anspruch 13, **dadurch gekennzeichnet, dass** das Halteprofil (H) einen schwalbenschwanzförmigen Querschnitt aufweist.

15. Kämmmaschine mit einem Rundkamm (1) nach einem der Ansprüche 9 bis 14.

16. Rundkamm (1) einer Kämmmaschine mit einem Grundkörper (7), auf welchem mehrere, in Drehrichtung des Rundkammes gesehen, hintereinander angeordnete Kämmelemente (K1-K3) befestigt sind und das jeweilige Kämmelement aus einer Vielzahl von nebeneinander angeordneten und quer zur Drehrichtung (R) des Rundkammes ausgerichtete Garniturelemente (N1-N3) gebildet ist, **dadurch gekennzeichnet, dass** die jeweiligen, mit ihren Grundflächen (T) auf dem Grundkörper (7) aufliegenden Garniturelemente (N1-N3) - in Längsrichtung der Garniturelemente gesehen - im Bereich wenigstens eines ihrer Enden über eine, quer zur Längsrichtung der Garniturelemente verlaufende Schweissnaht (P) mit dem Grundkörper (7) verbunden sind, wobei die einander gegenüberliegenden Enden der Garniturelemente (N1-N3) derart mit einem Absatz (20, 22) versehen sind, wodurch sich diese Enden - in radialer Richtung des Rundkammes (1) gesehen - stufenförmig überdecken und eine geschlossene Garniturfläche zwischen den benachbarten Garniturelementen bilden.

17. Rundkamm (1) nach Anspruch 16, **dadurch gekennzeichnet, dass** im Bereich der Überdeckung nur eine einzige Schweissnaht (P) vorgesehen ist über welche dasjenige Ende des jeweiligen Garniturelementes mit dem Grundkörper (7) verbunden ist, welches mit einem - in radialer Richtung des Rundkammes gesehen - Absatz (20) versehen ist, welcher den Absatz (22) des Garniturelementes des benachbarten Kämmelementes aussen überragt, wobei im Bereich der Schweissnaht (P) ein Abstand (m) zwischen den stufenförmigen Enden benachbarter Garniturelemente vorgesehen ist.

## Claims

1. Combing element (K1-K3) for a circular comb (1) of a combing machine which is connectable to a base body (7) of the circular comb via fastening means (9, S), the combing element (K1-K3) having a plurality of adjacently situated clothing elements (G1-G3; E1-E3) which are oriented transversely with respect to the longitudinal direction of the combing element and provided with a toothed clothing (GZ), **characterized in that** the combing element (K1-K3) has a mounting bar (H1-H3) with a supporting surface (A) on which the clothing elements (E1-E3) rest with their base surfaces (T) opposite from the toothed clothing (ZG), and, viewed in the longitudinal direction of the clothing elements, the ends of the clothing elements protrude beyond the lateral faces (F) of the mounting bar (H1-H3) adjoining the supporting surface (A), and the clothing elements are joined to the mounting bar (H1-H3) by means of at least one weld seam (P), the at least one weld seam (P) being applied between the base surfaces (T) of the ends of the clothing elements (E1-E3) which protrude beyond the supporting surface (A) of the mounting bar (H1-H3), and the mounting bar.

2. Combing element (K1-K3) according to Claim 1, **characterized in that** a weld seam (P) is provided between the base surfaces (T) of both ends of the clothing elements (E1-E3), which protrude beyond the supporting surface (A) of the mounting bar (H1-H3), and the mounting bar.

3. Combing element (K1-K3) according to one of Claims 1 through 2, **characterized in that** the weld seams (P) in each case extend continuously in the longitudinal direction (L) of the mounting bar (H1-H3).

4. Combing element (K1-K3) according to one of Claims 1 through 3, **characterized in that** the weld seams (P) are produced by laser welding.

5. Combing element (K1-K3) according to one of Claims 1 through 4, **characterized in that** on the opposite side of its supporting surface (A) for the clothing elements (E1-E3), the mounting bar (H1-H3) has a mounting profile (H) which together with a receptacle (10) provided in the base body (7) of the circular comb (1) may establish an at least partial positive-fit connection.

6. Combing element (K1-K3) according to Claim 5, **characterized in that** the mounting profile (H) has a dovetail-shaped cross section.

7. Combing element (K1-K3) according to one of Claims 1 through 4, **characterized in that** the mounting bar (H1'-H3') is provided with a longitudinal groove (M) on the opposite side of the supporting surface (A) for the clothing elements (E1-E3), which is able to establish an at least partial positive-fit connection with a fastening means (9).

8. Combing element (K1-K3) according to Claim 7, **characterized in that** the longitudinal groove (M) has a dovetail-shaped cross section.

9. Circular comb (1) of a combing machine, having a base body (7) on which multiple combing elements (K1-K3) which are situated one behind the other, viewed in the direction of rotation of the circular comb, are mounted via fastening means (9, S), the particular combing element having a plurality of adjacently situated clothing elements (G1-G3; E1-E3) which are oriented transversely with respect to the longitudinal direction of the combing element and provided with a toothed clothing (ZG), **characterized in that** the combing elements (K1-K3) in each case have a mounting bar (H1-H3) with a supporting surface (A) on which the clothing elements (E1-E3) rest with their base surfaces (T) opposite from the toothed clothing (ZG), and, viewed in the longitudinal direction of the clothing elements, the ends of the clothing elements protrude beyond the lateral faces (F) of the particular mounting bar (H1-H3) adjoining the supporting surface (A), the mutually facing ends of the clothing elements (E1-E3) of adjacent combing elements directly adjoining one another, and the clothing elements being connected to the particular mounting bar (H1-H3) by means of at least one weld seam (P), the at least one weld seam (P) being applied between the base surfaces (T) of the ends of the clothing elements protruding beyond the supporting surface (A) of the mounting bar (H1-H3), and the mounting bar.

10. Circular comb (1) according to Claim 9, **characterized in that** a weld seam (P) is provided between the base surfaces (A) of both ends of the clothing elements (E1-E3) of the respective combing element (K1-K3), which protrude beyond the mounting bar (H1-H3), and the mounting bar.

11. Circular comb (1) according to one of Claims 9 through 10, **characterized in that** the weld seams (P) in each case extend continuously in the longitudinal direction of the mounting bar (H1-H3).

12. Circular comb (1) according to one of Claims 9 through 1, **characterized in that** the weld seams (P) are produced by laser welding.

13. Circular comb (1) according to one of Claims 9 through 12, **characterized in that** the mounting bar (H1'-H3') has a mounting profile (H) on the opposite side of the clothing elements (E1-E3), which together with a receptacle (10) provided in the base body (7) of the circular comb may establish an at least partial positive-fit connection.

14. Circular comb (1) according to Claim 13, **characterized in that** the mounting profile (H) has a dovetail-shaped cross section.

15. Combing machine having a circular comb (1) according to one of Claims 9 through 14.

16. Circular comb (1) of a combing machine, having a base body (7) to which multiple combing elements (K1-K3) which are situated one behind the other, viewed in the direction of rotation of the circular comb, are fastened, the particular combing element being formed from a plurality of adjacently situated clothing elements (N1-N3) which are oriented transversely with respect to the direction of rotation (R) of the circular comb, **characterized in that** the particular clothing elements (N1-N3), which with their base surfaces (T) rest on the base body (7), are connected to the base body (7), viewed In the longitudinal direction of the clothing elements, in the area of at least one of their ends by means of a weld seam (P) extending transversely with respect to the longitudinal direction of the clothing elements, the mutually facing ends of the clothing elements (N1-N3) being provided with an offset (20, 22) In such a way that these ends overlap one another in a stepped manner, viewed in the radial direction of the circular comb (1), and form a closed clothing surface between the adjacent clothing elements.

17. Circular comb (1) according to Claim 16, **characterized in that** only one weld seam (P) is provided in the area of the overlap, by means of which the end of the particular clothing element that is provided with an offset (20), viewed in the radial direction of the circular comb, and which outwardly protrudes beyond the offset (22) of the clothing element of the adjacent combing element, is connected to the base body (7), a distance (m) being provided between the stepped ends of adjacent clothing elements in the area of the weld seam (P).

## Revendications

1. Élément de peignage (K1-K3) pour un peigne circulaire (1) d'une peigneuse, lequel peut être relié à un corps de base (7) du peigne circulaire par des moyens de fixation (9, S), l'élément de peignage (K1-K3) comportant une multitude d'éléments de garniture (G1-G3 ; E1-E3) pourvus d'une garniture à dents (GZ), agencés côte à côte et orientés perpendiculairement à la direction longitudinale de l'élément de peignage, **caractérisé en ce que** l'élément de peignage (K1-K3) comporte une tige de maintien (H1-H3) avec une surface d'appui (A), sur laquelle reposent les éléments de garniture (E1-E3) avec leurs surfaces de base (T) opposées à la garniture à dents (ZG), et les extrémités des éléments de garniture - vues dans la direction longitudinale des éléments de garniture - font saillie sur les surfaces latérales (F) de la tige de maintien (H1-H3) adjacentes à la surface d'appui (A), et les éléments de garniture sont reliés à la tige de maintien (H1-H3) par au moins une soudure (P), l'au moins une soudure (P) étant appliquée entre la tige de maintien et les surfaces de base (T) des extrémités des éléments de garniture (E1-E3) faisant saillie sur la surface d'appui (A) de la tige de maintien (H1-H3).

2. Élément de peignage (K1-K3) selon la revendication 1, **caractérisé en ce qu'**il est prévu une soudure (P) entre la tige de maintien (H1-H3) et les surfaces de base (T) des deux extrémités des éléments de garniture (E1-E3) faisant saillie sur la surface d'appui (A) de la tige de maintien.

3. Élément de peignage (K1-K3) selon l'une des revendications 1 à 2, **caractérisé en ce que** les soudures (P) s'étendent respectivement en continu dans la direction longitudinale (L) de la tige de maintien (H1-H3).

4. Élément de peignage (K1-K3) selon l'une des revendications 1 à 3, **caractérisé en ce que** les soudures (P) sont réalisées par soudage au laser.

5. Élément de peignage (K1-K3) selon l'une des revendications 1 à 4, **caractérisé en ce que** du côté opposé de sa surface d'appui (A), la tige de maintien (H1-H3) comporte un profilé de maintien (H) pour les éléments de garniture (E1-E3), lequel peut s'engager au moins partiellement par complémentarité de forme avec une admission (10) prévue dans le corps de base (7) du peigne circulaire (1).

6. Élément de peignage (K1-K3) selon la revendication 5, **caractérisé en ce que** le profilé de maintien (H) présente une section transversale en forme de queue d'aronde.

7. Élément de peignage (K1-K3) selon l'une des revendications 1 à 4, **caractérisé en ce que** du côté opposé de la surface d'appui (A), la tige de maintien (H1'-H3') est pourvue d'une rainure longitudinale (M) pour les éléments de garniture (E1-E3), laquelle peut s'engager au moins partiellement par complémentarité de forme avec un moyen de fixation (9).

8. Élément de peignage (K1-K3) selon la revendication 7, **caractérisé en ce que** la rainure longitudinale (M) présente une section transversale en forme de queue d'aronde.

9. Peigne circulaire (1) d'une peigneuse, avec un corps de base (7) sur lequel sont fixés plusieurs éléments de peignage (K1-K3) agencés les uns derrière les autres dans la direction de rotation du peigne circulaire, par des moyens de fixation (9, S), chaque élément de peignage comportant une multitude d'éléments de garniture (G1-G3 ; E1-E3) pourvus d'une garniture à dents (ZG), agencés côte à côte et orientés perpendiculairement à la direction longitudinale de l'élément de peignage, **caractérisé en ce que** les éléments de peignage (K1-K3) comportent respectivement une tige de maintien (H1-H3) avec une surface d'appui (A), sur laquelle les éléments de garniture (E1-E3) reposent avec leurs surfaces de base (T) opposées à la garniture à dents (ZG), et les extrémités des éléments de garniture qui - vues dans la direction longitudinale des éléments de garniture - font saillie sur les surfaces latérales (F) de la tige de maintien (H1-H3) adjacentes à la surface d'appui (A), dans lequel les extrémités opposées des éléments de garniture (E1-E3) d'éléments de peignage voisins sont directement adjacentes, et les éléments de garniture sont reliés à la tige de maintien (H1-H3) correspondante par au moins une soudure (P), l'au moins une soudure (P) étant appliquée entre la tige de maintien (H1-H3) et les surfaces de base (T) des extrémités des éléments de garniture faisant saillie sur la surface d'appui (A) de la tige de maintien.

10. Peigne circulaire (1) selon la revendication 9, **caractérisé en ce qu'**une soudure (P) est prévue entre la tige de maintien et les surfaces de base (A) des deux extrémités des éléments de garniture (E1-E3) de l'élément de peignage (K1-K3) respectif qui font saillie sur la tige de maintien (H1-H3).

11. Peigne circulaire (1) selon l'une des revendications 9 à 10, **caractérisé en ce que** les soudures (P) s'étendent respectivement en continu dans la direction longitudinale de la tige de maintien (H1-H3).

12. Peigne circulaire (1) selon l'une des revendications 9 à 11, **caractérisé en ce que** les soudures (P) sont réalisées par soudage au laser.

13. Peigne circulaire (1) selon l'une des revendications 9 à 12, **caractérisé en ce que** du côté opposé des éléments de garniture (E1-E3), la tige de maintien (H1'-H3') comporte un profilé de maintien (H), lequel peut s'engager au moins partiellement par complémentarité de forme avec une admission (10) prévue dans le corps de base (7) du peigne circulaire.

14. Peigne circulaire (1) selon la revendication 13, **caractérisé en ce que** le profilé de maintien (H) présente une section transversale en forme de queue d'aronde.

15. Peigneuse avec un peigne circulaire (1) selon l'une des revendications 9 à 14.

16. Peigne circulaire (1) d'une peigneuse avec un corps de base (7), sur lequel sont fixés plusieurs éléments de peignage (K1-K3) agencés les uns derrière les autres dans la direction de rotation du peigne circulaire, chaque élément de peignage étant constitué d'une multitude d'éléments de garniture (N1-N3) agencés côte à côte et orientés perpendiculairement à la direction de rotation (R) de l'élément de peignage, **caractérisé en ce que** les différents éléments de garniture (N1-N3) reposant avec leurs surfaces de base (T) sur le corps de base (7) - dans la direction longitudinale des éléments de garniture - sont reliés au corps de base (7) dans la région d'au moins l'une de leurs extrémités, par une soudure (P) s'étendant perpendiculairement à la direction longitudinale des éléments de garniture, les extrémités opposées des éléments de garniture (N1-N3) étant pourvues d'un décrochement (20, 22) de manière à ce que ces extrémités - vues dans la direction radiale du peigne circulaire (1) - se chevauchent en forme d'escalier et forment une surface de garniture fermée entre les éléments de garniture voisins.

17. Peigne circulaire (1) selon la revendication 16, **caractérisé en ce que** dans la région de chevauchement, il n'est prévu qu'une seule soudure (P) reliant au corps de base (7) l'extrémité de chaque élément de garniture qui est pourvue d'un décrochement (20) - vu dans la direction radiale du peigne circulaire - dépassant le décrochement (22) de l'élément de garniture de l'élément de peignage voisin, un espacement (m) étant prévu dans la région de la soudure (P), entre les extrémités en escalier d'éléments de garniture voisins.
